# EUROPÄISCHE PATENTSCHRIFT

(11) **EP 3 164 220 B1**
(45) Veröffentlichungstag und Bekanntmachung des Hinweises auf die Patenterteilung: **26.12.2018**
(21) Anmeldenummer: 16716459.9
(22) Anmeldetag: 11.03.2016
(51) Int. Cl.: B03C 3/06, B03C 3/49, B03C 3/86, B03C 3/16

(54) **NIEDERSCHLAGSROHRBÜNDEL FÜR EINEN NASSELEKTROFILTER UND HERSTELLUNGSVERFAHREN**
PRECIPITATION TUBE BUNDLE FOR A WET ELECTROSTATIC PRECIPITATOR, AND MANUFACTURING METHOD
FAISCEAU DE TUBES DE PRÉCIPITATION POUR UN ÉLECTROFILTRE PAR VOIE HUMIDE ET MÉTHODE DE FABRICATION

(30) Priorität: 13.03.2015 DE 102015103759
(43) Veröffentlichungstag der Anmeldung: 10.05.2017
(73) Patentinhaber: Steuler Korrosionsschutz Holding GmbH, 56427 Höhr-Grenzhausen (DE)
(72) Erfinder: SCHARKOWSKI, Jürgen, 56424 Mogendorf (DE); HERZOG, Matthias, 56271 Isenburg (DE)
(74) Vertreter: Launhardt, Thomas
(86) Internationale Anmeldenummer: PCT/DE2016/100111
(87) Internationale Veröffentlichungsnummer: WO 2016/146104

(56) Entgegenhaltungen:
- EP-A2- 0 160 890
- EP-A2- 0 405 169
- DE-A1- 4 326 189
- DE-A1- 19 747 028
- DE-A1-102007 031 702
- DE-C1- 19 833 226
- GB-A- 122 534
- US-A- 3 144 881
- US-A- 3 636 985
- US-A1- 2011 259 462
- US-B1- 6 247 500

## Beschreibung

Die Erfindung betrifft ein Niederschlagsrohrbündel für einen Nasselektrofilter und einen Nasselektrofilter.

Nasselektrofilter sind technische Anlagen zur Reinigung von Abluft, Abgas oder Prozessgasen (nachfolgend allgemein als Abgas bezeichnet) und dienen der Abscheidung von festen oder flüssigen Partikeln. Die Nasselektrofilter nutzen dazu die Kraftwirkung eines elektrischen Feldes auf geladene Partikel aus, die sich an einer Kollektorelektrode absetzen und dort durch Spülen oder freien Ablauf beispielsweise aufgrund Schwerkraftwirkung entfernt werden.

Die Nasselektrofilter weisen üblicherweise eine Vielzahl von Niederschlagsrohren auf, durch welche das zu reinigende Abgas hindurch geleitet wird. Es wird ein elektrisches Feld derart erzeugt, dass beim Durchströmen des Abgases durch die Niederschlagsrohre die im Abgas enthaltenen Partikel ionisiert werden und aufgrund der Kraftwirkung des elektrischen Feldes zu der Innenwandung der Niederschlagsrohre wandern. Dort werden die ionisierten Partikel zusammen mit Flüssigkeitströpfchen aus dem Abgas, welche die Niederschlagsrohre entlang der Innenwandung durchströmen, nach außen abtransportiert.

Die Niederschlagsrohre sind für gewöhnlich zu einem Bündel zusammengefasst und bilden als Bündel eine werksseitig gefertigte feste Baueinheit. Ein solches Niederschlagsrohrbündel ist beispielsweise aus der DE 198 33 226 C1 bekannt. Das Niederschlagsrohrbündel weist eine obere Tragmanschette auf, welche als Tragstruktur für die Niederschlagsrohre dient und mit den Niederschlagsrohren verschweißt ist. Zusätzlich sind über die Niederschlagsrohre ein mittlerer Führungsring und ein unterer Führungsring übergeschoben, durch welche die Niederschlagsrohre in einem festen Abstand zueinander gehalten sind. Auch diese Führungsringe sind mit den Niederschlagsrohren verschweißt.

Durch die Vielzahl von Niederschlagsrohren, die in einem Niederschlagsrohrbündel zusammengefasst sind, werden häufig relativ große Bündelquerschnitte erreicht. In vielen Fällen sind die erreichten Abmessungen so groß, dass für den Transport der Niederschlagsrohrbündel vom Werk zur Baustelle ein teurer Spezialtransport erforderlich ist. Auch kann das Niederschlagsrohrbündel häufig nur noch ausreichend verpackt werden, wenn eine relativ teure Sonderverpackung vorgenommen wird.

Um den Transportaufwand für Niederschlagsrohrbündel der eingangs genannten Art zu reduzieren, wurde in der GB 122 534 A ein modulares Niederschlagsrohrbündel vorgeschlagen, das in Einzelteilen zur Baustelle transportiert und dort zusammengebaut werden kann.

Der Erfindung liegt die Aufgabe zugrunde, den Zusammenbau auf der Baustelle weiter zu vereinfachen.

Diese Aufgabe wird mit einem Niederschlagsrohrbündel mit den Merkmalen des Anspruches 1 gelöst. Darüber hinaus werden zur Lösung der Aufgabe ein Verfahren zum Herstellen eines Niederschlagsrohrbündels mit den Merkmalen des Anspruches 11 sowie ein Nasselektrofilter mit den Merkmalen des Anspruches 13 vorgeschlagen. Vorteilhafte Ausgestaltungen der Erfindung ergeben sich aus den Unteransprüchen, der nachfolgenden Beschreibung und den Figuren.

Der Erfindung liegt der Gedanke zugrunde, einen Nasselektrofilter nach dem Baukastenprinzip in einzelne Module aufzuteilen. Diese Module sind volumenmäßig bevorzugt so bemessen, dass sie in einer für den Transport standardisierten Größe vorliegen. Dadurch ergeben sich Vorteile bei den Frachtkosten, da teure Spezialtransporte vermieden werden können.

Die Erfindung umfasst ein Niederschlagsrohrbündel für einen Nasselektrofilter, insbesondere zur Abscheidung von Stäuben, Gasen und/oder Aerosolen aus Abgasen, welches als modulares Rohrbündelsystem ausgebildet ist und dazu mehrere Niederschlagsrohre und eine die Niederschlagsrohre als Bündel zusammenfassende Tragstruktur aufweist, an welcher die Niederschlagsrohre mittels Anschlussmitteln lösbar gehalten sind. Die Niederschlagsrohre können an der Tragstruktur direkt oder indirekt über ein mit der Tragstruktur verbundenes separates Bauteil mittels der Anschlussmittel lösbar gehalten sein. Zumindest einzelne der Niederschlagsrohre können durch modulare Niederschlagsrohre gebildet sein, welche nachfolgend noch beschrieben werden.

Durch den modularen Aufbau lässt sich das Niederschlagsrohrbündel zerlegt in seine Komponenten transportieren. Die zu transportierende Fracht nimmt dann ein wesentlich kleineres Volumen ein als bei einem Transport der Gesamteinheit. Dadurch verbilligen sich die Transportkosten, da teure Sondertransporte vermieden sind, welche ansonsten wegen einer Lademaßüberschreitung notwendig gewesen wären.

Indem die Niederschlagsrohre an der Tragstruktur lösbar gehalten sind, ist ein Zusammenbau der Komponenten des Niederschlagsrohrbündels an einem beliebigen Zielort, beispielsweise vor Ort an der Baustelle, möglich und wird durch die dazu vorgesehenen Anschlussmittel erleichtert. Auch besteht dadurch die Möglichkeit, dass einzelne Komponenten des Niederschlagsrohrbündels, wie beispielsweise einzelne Niederschlagsrohre, beispielsweise im Zuge von Wartungsarbeiten, in einfacher Weise ausgetauscht werden können.

Erfindungsgemäß sind die Anschlussmittel als Formschlussmittel ausgebildet. Dadurch ist ein Zusammenbau des Rohrbündelsystems an einem beliebigen Zielort, beispielsweise vor Ort beim Kunden oder an der Baustelle, in einfacher Weise möglich. Dabei ist durch die Formschlussmittel wenigstens eines der Niederschlagsrohre gegenüber der Tragstruktur in axialer Richtung bezüglich des Niederschlagsrohres formschlüssig gehalten. Dadurch ist das Niederschlagsrohr zumindest in axialer Richtung an der Tragstruktur in stabiler und robuster Weise befestigt, so dass das Niederschlagsrohr über die Tragstruktur ohne weiteres in einer hängenden Anordnung in dem Nasselektrofilter eingebaut werden kann.

Es bietet sich an, dass die Anschlussmittel wenigstens ein Anschlusselement und wenigstens ein Gegenelement aufweisen, wobei das Anschlusselement an dem zugehörigen Niederschlagsrohr und/oder das Gegenelement an der Tragstruktur angeformt oder vormontiert sind. Dadurch kann das Niederschlagsrohrbündel von einem Monteur an der Baustelle vor Ort in einfacher Weise zusammengebaut werden, da zumindest ein Teil der Anschlussmittel an dem Niederschlagsrohr oder der Tragstruktur bereits vorhanden sind.

Die Tragstruktur weist wenigstens eine, vorzugsweise mehrere Einsteckaufnahmen auf, in welche vorzugsweise jeweils wenigstens eines der Niederschlagsrohre eingeführt bzw. einführbar ist, insbesondere eingeschoben bzw. einschiebbar ist, wobei das wenigstens eine Niederschlagsrohr an der Tragstruktur durch die Anschlussmittel in axialer Richtung fest gehalten ist.

In einfacher Weise ist das Niederschlagsrohr an der Tragstruktur in axialer Richtung formschlüssig gehalten bzw. befestigt, wenn nach einer weiteren Ausgestaltung der Erfindung die Anschlussmittel einen Bajonettverschluss bilden oder aufweisen. Der Bajonettverschluss kann durch eine in Einführrichtung des Niederschlagsrohres verlaufende Fügenut oder Fügekanal und eine quer dazu verlaufende Rastnut oder Rastkanal an der Tragstruktur und einen darin eingeführten Vorsprung des zugehörigen Niederschlagsrohres gebildet sein oder aufweisen. Indem der Vorsprung in die Fügenut bzw. den Fügekanal eingeführt wird, ist das Niederschlagsrohr in eine feste Drehlage gegenüber der Tragstruktur gebracht. Indem der Vorsprung dann von der Fügenut bzw. den Fügekanal in die Rastnut bzw. den Rastkanal bewegt wird, indem beispielsweise das Niederschlagsrohr relativ gegenüber der Tragstruktur um einen gewissen oder vorgegebenen Winkel verdreht wird, ist das Niederschlagsrohr gegen eine axiale Bewegung des Niederschlagsrohres gegenüber der Tragstruktur verriegelt.

Der Vorsprung kann an dem Niederschlagsrohr angeformt sein. Auch kann der Vorsprung mit dem Niederschlagsrohr verbunden sein, beispielsweise indem der Vorsprung in das Niederschlagsrohr eingeschraubt ist. Der Vorsprung kann als Rastnase, Rastnoppe oder dergleichen Rastelement ausgebildet sein.

Es bietet sich an, dass die Rastnut oder der Rastkanal einen, eine Endposition für den Vorsprung bildenden Längenabschnitt hat, wobei die Rastnut oder der Rastkanal in seiner Längserstreckung zumindest bis in den Bereich des Längenabschnitts sich in ihrem Querschnitt verjüngt. Dadurch ist ein Spiel des montierten Niederschlagsrohres gegenüber der Tragstruktur in axialer Richtung einstellbar, indem das Niederschlagsrohr gegenüber der Tragstruktur in die entsprechende Drehlage gebracht wird, so dass der Vorsprung sich in einer das gewünschte axiale Spiel bewirkenden Position in der Rastnut bzw. dem Rastkanal befindet.

Die Fügenut bzw. der Fügekanal und die Rastnut bzw. der Rastkanal können direkt an der Tragstruktur ausgebildet sein. Auch können die Fügenut bzw. der Fügekanal und die Rastnut bzw. der Rastkanal an dem separaten Bauteil oder einem separaten Bauteil ausgebildet sein, welches beispielsweise mit der Tragstruktur verbindbar ist oder verbunden ist, insbesondere fest verbunden ist. Beispielsweise sind an dem separaten Bauteil die Einsteckaufnahmen ausgebildet oder zusätzlich zu den Einsteckaufnahmen der Tragstruktur weitere Einsteckaufnahmen für Niederschlagsrohre ausgebildet. Bei einem zur vertikalen Aufstellung ausgebildeten Niederschlagsrohrbündel kann das separate Bauteil unterhalb der Tragstruktur angeordnet sein.

Eine Verbesserung der Stabilität der Verbindung zwischen den Niederschlagsrohren und der Tragstruktur ist erreicht, wenn nach einer weiteren Ausgestaltung der Erfindung die Nuten bzw. Kanäle und die zugehörigen Vorsprünge eines jeden Niederschlagsrohres und der zugehörigen Einsteckaufnahme in der Tragstruktur paarweise vorgesehen sind.

Es bietet sich an, dass die Tragstruktur wenigstens zweiteilig oder mehrteilig ist, wobei durch die Teile der Tragstruktur zumindest einige der Einsteckaufnahmen quer geteilt sind. Dadurch ist die Tragstruktur selbst ebenfalls modular aufgebaut und dadurch ein platzsparendes Verstauen für den Transport im zerlegten Zustand in die einzelnen Komponenten der Tragstruktur ermöglicht. Die Teile bzw. Komponenten der Tragstruktur können beispielsweise mittels Schraubelementen miteinander lösbar verbunden sein, so dass ein Zusammenbau der Tragstruktur von einem Monteur in einfacher Weise auszuführen ist.

Die Tragstruktur mit ihren Einsteckaufnahmen kann in Art einer Wabe ausgebildet sein. Durch die Wabenform ist eine stabile Verbundstruktur trotz der Vielzahl von Durchgangsöffnungen, welche die Einsteckaufnahmen bilden, erreicht. Beispielsweise bilden die Teile der Tragstruktur Halbwaben, welche beispielsweise zueinander baugleich sind.

Die Tragstruktur kann als Kunststoffteil und/oder Spritzgussteil ausgebildet sein, sofern die Tragstruktur aus wenigstens zwei Komponenten besteht, können die Komponenten bzw. Teile der Tragstruktur aus Kunststoff bestehen oder Kunststoff enthalten, insbesondere als Spritzgussteil ausgebildet sein. Beispielsweise sind die Tragstruktur und wenigstens eines der Niederschlagsrohre aus gleichem Material gebildet oder enthalten gleiches Material.

Nach einer weiteren Ausgestaltung der Erfindung ist wenigstens ein Führungsteil, insbesondere Führungsring, zur Abstandshaltung der Niederschlagsrohre vorgesehen, welches mit den Niederschlagsrohren lösbar verbunden ist. Dadurch ist gewährleistet, dass die Niederschlagsrohre über ihre Länge in der vorgegebenen Position zueinander dauerhaft verbleiben. Hierzu bietet es sich auch an, dass das wenigstens eine Führungsteil in einem Abstand von der Tragstruktur an den Niederschlagsrohren angebunden ist.

Beispielsweise ist die Tragstruktur im Bereich des oberen Endes der Niederschlagsrohre angeordnet und das Führungsteil im Bereich des unteren Endes der Niederschlagsrohre angeordnet. Auch kann wenigstens ein weiteres Führungsteil, insbesondere Führungsring, vorgesehen sein, welches beispielsweise zwischen dem unten liegenden Führungsteil und der oben liegenden Tragstruktur angeordnet ist, beispielsweise im mittleren Bereich der Niederschlagsrohre.

Nach einer wiederum weiteren Ausgestaltung der Erfindung weist das Niederschlagsrohrbündel eine Erdungseinrichtung auf. Die Erdungseinrichtung kann als Einheit vorgefertigt sein und an dem betreffenden Zielort im Zuge des Zusammenbaus des Nasselektrofilters an das Niederschlagsrohrbündel montiert werden.

Das vorstehend genannte modulare Niederschlagsrohr ist ein Niederschlagsrohr für einen Nasselektrofilter, insbesondere zur Abscheidung von festen und/oder gasförmigen Partikeln, beispielsweise zur Abscheidung von Stäuben, Gasen und/oder Aerosolen aus Abgasen. Als Niederschlagsrohr ist ein länglicher Hohlkörper beliebiger Art und/oder Ausgestaltung zu verstehen, dessen Hohlraum bzw. dessen Hohlräume einen Durchgang für Abgase bilden und die Funktion eines Niederschlagsrohres eines Nasselektrofilters ausüben oder ausüben können.

Das Niederschlagsrohr zeichnet sich dadurch aus, dass es als modulares Rohrsystem ausgebildet ist. Dadurch kann das Niederschlagsrohr bzw. Niederschlagsrohrsystem in seine Komponenten zerlegt transportiert werden. Dadurch ist eine Komprimierung des Volumens und/oder der Transporteinheiten erreicht. Der Transport ist auf diese Weise kostengünstiger und weniger risikoreich. Auch ergeben sich aufgrund des geringeren Volumens bzw. der kleineren Transporteinheiten Verpackungsvorteile. Unter dem modularen Rohrsystem ist insbesondere die Gesamtheit der das Niederschlagsrohr ausbildenden Komponenten zu verstehen, welche als Module das Niederschlagsrohr bilden.

Das Niederschlagsrohr zeichnet sich in seiner modularen Bauweise insbesondere dadurch aus, dass es wenigstens zwei Wandungsteile, insbesondere separate Wandungsteile, aufweist, welche jeweils einen Umfangsabschnitt des Innenumfangs des Niederschlagsrohres bilden und unter Ausbildung zumindest eines Teiles des Innenumfangs des Niederschlagsrohres miteinander verbindbar sind bzw. verbunden sind. Dadurch ist eine Maßnahme ergriffen, durch welche das Niederschlagsrohr zumindest teilweise umfangsmäßig zerlegt vorliegt, bevor es zu einem Zusammenbau der Wandungsteile kommt. Es ist auf diese Weise eine volumenmäßig hohe Komprimierung zu erreichen, da es begünstigt ist, dass die Wandungsteile beispielsweise für den Transport oder zu Verpackungszwecken aufeinander gelegt werden können.

Ergänzend oder alternativ zeichnet sich das Niederschlagsrohr in seiner modularen Bauweise insbesondere dadurch aus, dass es wenigstens zwei Wandungsteile, insbesondere separate Wandungsteile, aufweist, welche jeweils einen Längenabschnitt des Niederschlagsrohres bilden und unter Ausbildung zumindest eines Teiles der Länge des Niederschlagsrohres, insbesondere in axialer Richtung beziehungsweise axial, miteinander verbindbar sind bzw. verbunden sind. Die Wandungsteile können die vorstehend beschriebenen Wandungsteile oder andere bzw. weitere Wandungsteile sein. Dadurch ist eine Maßnahme ergriffen, durch welche das Niederschlagsrohr in seiner Länge zerlegt vorliegt, bevor es zu einem Zusammenbau der Wandungsteile kommt. Es kann auf diese Weise das Niederschlagsrohr derart modular konzipiert sein, dass für den Transport des Niederschlagsrohres die Wandungsteile zum Transportieren in kleinen Transporteinheiten dimensioniert sind, so dass teure Spezialtransporte beispielsweise wegen Überlänge vermieden sind.

Ein Aufeinanderlegen der einzelnen Komponenten des Niederschlagsrohres bzw. Niederschlagsrohrsystems ist in einfacher Weise und mit einer hohen volumenmäßigen Komprimierung erreicht, wenn nach einer Ausgestaltung der Erfindung das Niederschlagsrohr durch die Wandungsteile längsgeteilt ist. Die Wandungsteile liegen dann als Längsteile des Niederschlagsrohres bzw. Niederschlagsrohrsystems vor. Ergänzend oder alternativ kann das Niederschlagsrohr durch die Wandungsteile quergeteilt sein.

Nach einer weiteren Ausgestaltung der Erfindung ist es vorgesehen, dass die Wandungsteile als Gleichteile ausgebildet sind. Das Niederschlagsrohr bzw. Niederschlagsrohrsystem lässt sich dadurch in kostengünstiger Weise realisieren, da für den Zusammenbau des modularen Niederschlagsrohrsystems auf baugleiche Wandungsteile zurückgegriffen werden kann und insofern lediglich eine einzige Art von Wandungsteilen herzustellen ist. Dadurch ergibt sich auch eine Erleichterung beim Zusammenbau des Niederschlagsrohrsystems, da für den Monteur eine Auswahl unter unterschiedlichen Komponenten vermieden ist.

Die wenigstens zwei Wandungsteile, welche einen Umfangsabschnitt des Innenumfangs des Niederschlagsrohres bilden, und/oder die wenigstens zwei Wandungsteile, welche einen Längenabschnitt des Niederschlagsrohres bilden, insbesondere jeweils zueinander benachbarte Wandungsteile, können stoffschlüssig miteinander verbunden sein. Beispielsweise sind die Wandungsteile durch Schweißen, insbesondere unter Nutzung von thermischer Energie und/oder mechanischer Energie, miteinander verbunden. Beispielsweise sind die Wandungsteile durch Reibschweißen, Heizelementstumpfschweißen und/oder Schmelzschweißen miteinander verbunden. Dadurch lassen sich die Wandungsteile technisch einfach und kostengünstig herstellen. Etwaige Verbindungsmittel zum Verbinden der Wandungsteile miteinander können gegebenenfalls eingespart werden, beispielsweise indem die Wandungsteile ohne zusätzliches Schweißmittel gegeneinander verschweißt sind, insbesondere gegeneinander auf Stoß verschweißt sind.

Nach einer weiteren Ausgestaltung der Erfindung kann es vorgesehen sein, dass die wenigstens zwei Wandungsteile, welche einen Umfangsabschnitt des Innenumfangs des Niederschlagsrohres bilden, unter Ausbildung zumindest eines Teiles des Innenumfangs des Niederschlagsrohres mittels Verbindungsmitteln miteinander verbindbar sind bzw. verbunden sind, insbesondere lösbar verbunden sind, beispielsweise miteinander kraftschlüssig und/oder formschlüssig verbunden sind bzw. verbindbar sind.

Auch kann es vorgesehen sein, dass die wenigstens zwei Wandungsteile, welche einen Längenabschnitt des Niederschlagsrohres bilden, unter Ausbildung zumindest eines Teiles der Länge des Niederschlagsrohres mittels Verbindungsmitteln miteinander verbindbar sind bzw. verbunden sind, insbesondere lösbar verbunden sind, beispielsweise miteinander kraftschlüssig und/oder formschlüssig verbunden sind bzw. verbindbar sind. Die Verbindungsmittel können die vorstehend beschriebenen Verbindungsmittel oder andere bzw. weitere Verbindungsmittel sein.

Dadurch ist es in montagetechnisch einfacher Weise möglich, die Wandungsteile im Werk zu fertigen und den Zusammenbau der Wandungsteile zu dem Niederschlagsrohr beispielsweise beim Kunden durch einen Monteur durchführen zu lassen. Auch kann ein Austausch einzelner der Wandungsteile in montagetechnisch einfacher Weise durchgeführt werden, wenn das Niederschlagsrohr bereits zusammengebaut ist, da es in seine Komponenten zerlegbar ausgebildet sein kann.

Beispielsweise sind die Verbindungsmittel bei solchen Wandungsteilen vorgesehen, welche aus einem nicht-schweißbaren Kunststoff bestehen oder enthalten. Der nicht-schweißbare Kunststoff ist beispielsweise ein Teflonmaterial oder ein hochmolekularer Kunststoff. Durch die Verbindungsmittel können solche Materialen bei dem modulbezogenen Konzept genutzt werden, welche bei einem Verbinden der Wandungsteile mittels Schweißen, unberücksichtigt bleiben.

Grundsätzlich ist es auch möglich, dass durch die Verbindungsmittel die Wandungsteile, insbesondere zueinander benachbarte Wandungsteile, miteinander nicht lösbar verbunden sind bzw. verbindbar sind. Eine solche nicht lösbare Verbindung kann durch eine stoffschlüssige Verbindung, wie beispielsweise Schweißen, Löten und/oder Kleben der Wandungsteile gegeneinander realisiert sein.

Es bietet sich an, dass die Verbindungsmittel an den Wandungsteilen ausgebildet sind, insbesondere angeformt sind. Dadurch sind die Verbindungsmittel in technisch einfacher Weise zu realisieren, da sie bereits bei der Fertigung der Wandungsteile mitgefertigt werden. Auch ist dadurch eine Erleichterung beim Zusammenbau der Wandungsteile erreicht, da der Monteur direkt an den Wandungsteilen die Verbindungsmittel vorliegen hat und insofern nicht auf separate Verbindungsmittel zurückgreifen braucht.

Alternativ kann es vorgesehen sein, dass die Verbindungsmittel durch wenigstens ein separates Verbindungselement gebildet sind oder ein solches separates Verbindungselement aufweisen. Die Wandungsteile bzw. zwei benachbarte Wandungsteile sind dann unter Zwischenschaltung des Verbindungselements verbindbar. Dazu kann das Verbindungselement eine Anbindungsstelle für das eine Wandungsteil und eine weitere Anbindungsstelle für das andere Wandungsteil aufweisen.

Eine mögliche Ausgestaltung der Erfindung besteht darin, dass die Verbindungsmittel als Formschlussmittel ausgebildet sind, welche die Wandungsteile in radialer Richtung des Niederschlagsrohres und/oder in axialer Richtung des Niederschlagsrohres formschlüssig zusammenhalten. Dadurch ist eine stabile und haltbare Verbindung in technisch einfacher Weise realisiert.

Beispielsweise können die Verbindungsmittel wenigstens eine oder mehrere miteinander in Eingriff gebrachte oder bringbare Nut- und Federanordnungen entlang einander gegenüberliegender Kanten der Wandungsteile oder Endbereiche der Wandungsteile aufweisen oder daraus bestehen. Dadurch ist an den einander gegenüberliegenden Kanten bzw. Endbereiche der Wandungsteile eine Steckverbindung realisiert. Die Wandungsteile sind beispielsweise in Art einer Stoßverbindung an der Stoßkante bzw. den einander zugewandten Stirnseiten auf Stoß miteinander verbunden, wobei durch die Nut- und Federanordnungen oder die eine Nut- und Federanordnung die Steckverbindung an den Enden der Wandungsteile in Umfangsrichtung des Niederschlagsrohres und/oder in Längsrichtung des Niederschlagsrohres vorliegen.

Eine solche Ausgestaltung der Verbindungsmittel lässt sich an einem beliebigen Zielort, beispielsweise beim Kunden durch einen Monteur in einfacher Weise ohne aufwändiges Werkzeug herstellen. Das Zusammenbauen der Wandungsteile und damit das Zusammenbauen des Niederschlagsrohres sind in einfach handhabbarer Weise durchzuführen.

Bei der Nut- und Federanordnung ist wenigstens eine Nut bzw. ein Nutelement beliebiger Ausgestaltung umfasst, welche in Art einer Vertiefung, insbesondere länglichen Vertiefung ausgebildet ist. Beispielsweise kann die Nut bzw. das Nutelement durch einen Materialabsatz gebildet sein. Maßgebend ist, dass die Nut bzw. das Nutelement eine solche Bauform aufweist, dass sie mit einem entsprechenden Federelement der Feder-Nut-Verbindung in Eingriff gelangt und die angestrebte Formschlusswirkung erreicht wird.

Auch das Federelement der Feder-Nut-Anordnung kann in einer beliebigen Form vorliegen. Maßgebend ist, dass das Federelement in Art eines Vorsprunges oder als Vorsprung ausgebildet ist, welcher in die Nut bzw. gegen die Nut unter Ausbildung der angestrebten Formschlusswirkung in Eingriff bringbar ist.

Um eine stabile und haltbare Verbindung der Wandungsteile, insbesondere benachbarter Wandungsteile, miteinander zu erreichen, sollten die Verbindungsmittel in Richtung der axialen Erstreckung des Niederschlagsrohres sich weitgehend, insbesondere im Wesentlichen durchgehend erstrecken, wenn die Wandungsteile jeweils einen Umfangsabschnitt des Innenumfangs des Niederschlagsrohres bilden. Beispielsweise sind die Verbindungsmittel zumindest teilweise Bestandteil eines sich in axialer Richtung des Niederschlagsrohres erstreckenden Profils oder bilden ein solches Profil zumindest teilweise.

In die gleiche Richtung zielt die Maßnahme, dass die Verbindungsmittel entlang des Umfangs des Niederschlagsrohres sich weitgehend, insbesondere im Wesentlichen durchgehend erstrecken sollten, sofern die Wandungsteile einen jeweiligen Längenabschnitt des Niederschlagsrohres bilden. Beispielsweise sind die Verbindungsmittel zumindest teilweise Bestandteil eines sich in Umfangsrichtung des Niederschlagsrohres erstreckenden Profils oder bilden ein solches Profil zumindest teilweise.

Nach einer weiteren Ausgestaltung der Erfindung sind Sicherungsmittel vorgesehen, durch welche die miteinander verbundenen Wandungsteile gegen ein ungewolltes Lösen von einander zumindest in eine Richtung gesichert sind. Beispielsweise haben die Sicherungsmittel einen Materialabschnitt an einem der Wandungsteile, insbesondere jeweils einem der Wandungsteile, wobei der Materialabschnitt das eine Wandungsteil in Umfangsrichtung und/oder in Längsrichtung entlang eines Endes übergreift und mit einem Rastvorsprung in eine Vertiefung am Außenumfang des anderen Wandungsteiles in Rasteingriff gebracht ist bzw. bringbar ist. Die Sicherungsmittel sind dadurch in technisch einfacher Weise realisiert.

Es bietet sich an, dass der jeweilige Materialabschnitt an dem jeweils zugehörigen Wandungsteil angeformt ist. Dadurch sind die Sicherungsmittel in fertigungstechnisch einfacher Weise und verliersicher realisiert. Auch ist dadurch eine einfache Handhabung beim Zusammenbau ermöglicht, da der Monteur die Sicherungsmittel bereits an den Wandungsteilen vorliegen hat.

Es bietet sich ferner an, dass der Materialabschnitt als Längsprofil ausgebildet ist, welcher sich in axialer Richtung bezüglich des Niederschlagsrohres erstreckt. Dadurch wirken die Sicherungsmittel über einen weiten Bereich entlang der sich in axialer Richtung bezüglich des Niederschlagsrohres erstreckenden Verbindung benachbarter Wandungsteile.

Es bietet sich an, dass das Niederschlagsrohr ein Kunststoffrohr ist. Beispielsweise ist es nach einer Ausgestaltung der Erfindung vorgesehen, dass die Wandungsteile als Kunststoffteile ausgebildet sind, welche beispielsweise Kunststoff enthalten oder aus Kunststoff bestehen. Die Wandungsteile können dadurch kostengünstig und gewichtsmäßig leicht realisiert werden. Beispielsweise sind die Wandungsteile Extrusionsteile, welche mittels Extrusionsverfahren hergestellt sind. Darüber hinaus ist dadurch das Niederschlagsrohr besonderes für die Durchleitung korrosiver Abgase geeignet. Es hat sich gezeigt, dass sich die der Gruppe der Polyolefine zugeordneten Kunststoffe, wie beispielsweise Polypropylen und/oder Polyethylen, anbieten, da sie unter anderem eine relativ hohe Wärmebeständigkeit und eine ausreichende Festigkeit haben.

Auch können die Wandungsteile an ihrem den Innenumfang des Niederschlagsrohres bildenden Wandungsabschnitt eine leitfähige Beschichtung aufweisen, welche beispielsweise aus Graphit besteht oder Graphit enthält. Die mittels einer solchen Beschichtung versehenen Teile sind beispielsweise Koextrusionsteile, welche durch Koextrusion hergestellt sind. Im Sinne der Erfindung sind auch solche beschichteten Wandungsteile durch das Niederschlagsrohr umfasst, welches als Kunststoffrohr ausgebildet ist.

Grundsätzlich ist es ebenso möglich, dass die Wandungsteile als Metallteile ausgebildet sind, welche beispielsweise metallisches Material enthalten oder aus Metall bestehen. Dadurch können beispielsweise hochtemperaturbeständige Niederschlagsrohre realisiert werden.

Eine weitere Ausgestaltung der Erfindung besteht darin, dass wenigstens drei Wandungsteile vorgesehen sind, welche jeweils einen Umfangsabschnitt des Innenumfangs des Niederschlagsrohres bilden, von denen jeweils benachbarte Wandungsteile unter Ausbildung zumindest eines Teiles des Innenumfangs des Niederschlagsrohres, beispielsweise mittels der Verbindungsmittel, miteinander verbunden sind. Dadurch ist das Niederschlagsrohr in seinem modularen Aufbau so gestaltet, dass sich die einzelnen Wandungsteile in einer hohen Packungsdichte verstauen lassen.

Die Erfindung umfasst weiterhin ein Verfahren zum Herstellen eines Niederschlagsrohrbündels der vorstehend beschriebenen Art. Das Verfahren zeichnet sich dadurch aus, dass die Wandungsteile der Niederschlagsrohre und die Tragstruktur zu einem Zielort, beispielsweise zum Ort des Aufbaus des Nasselektrofilters, transportiert werden und dort miteinander verbaut werden. Ein solches Herstellungsverfahren ist durch den modularen Aufbau des Rohrbündelsystems ermöglicht. Durch den Zusammenbau an dem beliebigen Zielort ist wiederum die Voraussetzung geschaffen, dass ein Transport der einzelnen Komponenten des Nasselektrofilters zur Baustelle stattfinden kann. Dadurch wird ein geringeres Frachtvolumen benötigt als dies bei einem Transport des Niederschlagsrohrbündels in seiner Gesamtheit der Fall ist. Durch das Verfahren und den modularen Aufbau des Niederschlagsrohrbündels ist eine kostengünstige Herstellung des Nasselektrofilters erreicht.

In die gleiche Richtung zielt die Maßnahme, dass nach einer Weiterbildung der Erfindung wenigstens eines der Niederschlagsrohre erst an dem Zielort aus den Wandungsteilen zusammengebaut wird. Die Wandungsteile des jeweiligen Niederschlagsrohres und die Tragstruktur können werksseitig vorgefertigt bzw. vorkonditioniert sein.

Weiterhin kann es vorgesehen sein, dass ein Führungsteil zur Abstandhaltung der Niederschlagsrohre an dem Zielort mit den Niederschlagsrohren verbaut wird.

Durch die Erfindung ist ein kostengünstiger Transport von Niederschlagsrohrbündeln von Nasselektrofilter erreicht. Auch sind ein Transport und eine Lagerung in Containern ermöglicht, wodurch der Transport ein hohes Maß an Sicherheit erlangt.

Durch die Erfindung ist ferner eine komplette maßgeschneiderte Vorfertigung der tragenden Komponenten eines Nasselektrofilters, insbesondere eines Niederschlagsrohrbündels inklusive einer Erdungsvorrichtung für das Niederschlagsrohrbündel, bereits im Werk durchführbar. Der Zusammenbau des Nasselektrofilters kann vor Ort an der Baustelle bzw. beim Kunden ausgeführt werden. Der Zusammenbau ist als solches in einfacher Weise durchführbar, da das Zusammenfügen der Bauteile beispielsweise über Steckverbindungen und Verschraubungen erfolgt. Dadurch kann Fachpersonal eingespart werden.

Weitere Ziele, Vorteile, Merkmale und Anwendungsmöglichkeiten der vorliegenden Erfindung ergeben sich aus der nachfolgenden Beschreibung mehrerer Ausführungsbeispiele anhand der Zeichnung.

Es zeigen:
- Fig. 1: eine mögliche Ausführungsform eines Niederschlagsrohrbündels für einen Nasselektrofilter in perspektivischer Darstellung,
- Fig. 2: eine Unteransicht auf eine Tragstruktur des Niederschlagsrohrbündels gemäß der Figur 1,
- Fig. 3: eine mögliche Ausführungsform einer Tragstruktur für das Niederschlagsrohrbündel gemäß der Figur 1, dargestellt anhand eines Ausschnittes mit mehreren miteinander verbundenen Komponenten in perspektivischer Darstellung,
- Fig. 4: die Tragstruktur gemäß der Figur 3 und einen Ausschnitt eines darin aufgenommenen Niederschlagsrohres in perspektivischer Darstellung,
- Fig. 5: die Anordnung gemäß der Figur 4 in einer vergrößerten Darstellung im Bereich des Niederschlagsrohres,
- Fig. 6: eine mögliche Ausführungsform eines Niederschlagsrohres für ein Niederschlagsrohrbündel gemäß der Figur 1 in modularer Bauweise als Querschnittdarstellung,
- Fig. 7: das Niederschlagsrohr gemäß der Figur 6 in einer vergrößerten Schnittdarstellung im Bereich der Verbindung zweier zueinander benachbarter Wandungsteile des Niederschlagsrohres,
- Fig. 8: eine weitere mögliche Ausführungsform eines Niederschlagsrohres für ein Niederschlagsrohrbündel gemäß der Figur 1, dargestellt als Schnitt im Bereich der Verbindung zweier zueinander benachbarter Wandungsteile des Niederschlagsrohres,
- Fig. 9: eine weitere mögliche Ausführungsform eines Niederschlagsrohrbündels für einen Nasselektrofilter als Ausschnitt einer Tragstruktur im Bereich eines darin aufgenommenen Niederschlagsrohres in einer Schnittdarstelllung,
- Fig. 10: den Bereich A des Niederschlagsrohrbündels der Fig. 9 mit einer Bajonettverbindung von Tragstruktur und Niederschlagsrohr in einer vergrößerten Schnittdarstellung und
- Fig. 11: den Bereich A des Niederschlagsrohrbündels der Fig. 9 mit einer Bajonettverbindung von Tragstruktur und Niederschlagsrohr in einer anderen vergrößerten Schnittdarstellung.

Figur 1 zeigt - in einer schematischen Darstellung - eine mögliche Ausführungsform eines Niederschlagsrohrbündels 100 für einen Nasselektrofilter. Das Niederschlagsrohrbündel 100 weist eine Vielzahl von Niederschlagsrohren auf, von denen eines beispielhaft mit dem Bezugszeichen 1 gekennzeichnet ist.

Im eingebauten Zustand des Niederschlagsrohrbündels 100 am Nasselektrofilter durchströmt das zu reinigende Abgas oder die zu reinigende Abluft bzw. Prozessgas die Niederschlagsrohre 1, an dessen Innenwandungen es dann aufgrund eines erzeugten elektrischen Feldes zur Abscheidung von gasförmigen und/oder flüssigen Partikeln kommt.

Das Niederschlagsrohrbündel 100 ist für einen Einbau in horizontaler Lage oder in vertikaler Lage geeignet. Um die Niederschlagsrohre 1 als eine Einheit zusammenzuhalten, weist das Niederschlagsrohrbündel 100 eine Tragstruktur 110 auf, durch welche die Niederschlagsrohre 1 als Bündel zusammengefasst sind und welche eine Trägerfunktion auf die Niederschlagsrohre 1 ausübt. Bevorzugt bildet die Tragstruktur 110 im Hinblick auf die Niederschlagsrohre 1 eine Manschette.

Die Tragstruktur 110 kann derart ausgebildet sein, dass sie in einem Nasselektrofilter in vertikaler Bauweise sich an einem (in der Figur 1 nicht dargestellten) Gehäuse des Nasselektrofilters abstützt, insbesondere aufgelagert ist, so dass die Niederschlagsrohre 1 dann in vertikaler Lage vorliegen. Bevorzugt ist die Tragstruktur 110 daher im Bereich des oberen Endes der Niederschlagsrohre 1 angeordnet.

Zusätzlich kann das Niederschlagsrohrbündel 100 wenigstens ein Führungsteil 120, insbesondere Führungsring, aufweisen, welches zur Abstandshaltung der Niederschlagsrohre 1 zueinander dient. Das Führungsteil 120 ist beispielsweise im Bereich des anderen Endes der Niederschlagsrohre 1 angeordnet. Darüber hinaus kann ein weiteres Führungsteil 130, insbesondere Führungsring, vorgesehen sein, welcher beispielsweise zwischen der Tragstruktur 110 und dem Führungsteil 120 angeordnet ist und als weiteres Bauteil der Abstandhaltung der Niederschlagsrohre 1 zueinander dient.

Figur 2 zeigt in einer Unteransicht die Tragstruktur 110 und die damit verbundenen Niederschlagsrohre 1. Die Tragstruktur 110 weist eine Vielzahl von Durchgangsöffnungen auf, von denen eine Durchgangsöffnung beispielhaft mit dem Bezugszeichen 140 gekennzeichnet ist. In die Durchgangsöffnungen 140 sind die Niederschlagsrohre 1 eingeführt, wobei bevorzugt in der jeweiligen Durchgangsöffnung 140 eines der Niederschlagsrohre 1 eingeführt ist.

Die Durchgangsöffnungen 140 sind beispielsweise mehreckig ausgebildet, so dass in ihrer Gesamtheit durch die sich jeweils angrenzenden Durchgangsöffnungen 140 eine Wabenstruktur ergibt. In gleicher oder ähnlicher Weise kann das Führungsteil 120 und/oder das Führungsteil 130 mit derartigen Durchgangsöffnungen versehen sein, welche in ihrer Gesamtheit beispielsweise eine Wabenstruktur bilden.

Die Tragstruktur 110 weist ferner einen nach außen stehenden Vorsprung 150, vorzugsweise umlaufenden Vorsprung 150 auf, an welchem die Tragstruktur 110 in einem (in der Figur 1 nicht dargestellten) Gehäuse aufgelagert werden kann. Der Vorsprung 150 kann durch einen Randbereich eines plattenförmigen Tragelementes der Tragstruktur 110 gebildet sein.

Es ist vorgesehen, das Niederschlagsrohrbündel 100 als modulares Rohrbündelsystem auszubilden und somit das Niederschlagsrohrbündel 100 nach dem Baukastenprinzip aufzubauen. Dazu sind die Niederschlagsrohre 1 an der Tragstruktur 110 lösbar gehalten.

Sofern das Niederschlagsrohrbündel 100 wenigstens einen der beiden Führungsteile 120 und 130 aufweist, sind die Führungsteile 120 und 130 bevorzugt ebenfalls lösbar mit den Niederschlagsrohren 1 verbunden. Dadurch sind die Niederschlagsrohre 1 lose und separat von der Tragstruktur 110 als jeweiliges Modul des Rohrbündelsystems zum Ort des Zusammenbaus des Nasselektrofilters transportierbar. Die Tragstruktur 110 und die Führungsteile 120 und 130 bilden weitere Module des als Rohrbündelsystems ausgebildeten Niederschlagsrohrbündels 100. Die lösbare Verbindung der Tragstruktur 110 mit den Niederschlagsrohren 1, die lösbare Verbindung zwischen dem Führungsteil 120 und den Niederschlagsrohren 1 und die lösbare Verbindung zwischen dem Führungsteil 130 und den Niederschlagsrohren 1 ist bevorzugt durch (in den Figuren 1 und 2 nicht dargestellte) Anschlussmittel realisiert, welche vorzugsweise als Formschlussmittel ausgebildet sind.

Figuren 3, 4 und 5 zeigen eine mögliche Ausführungsform einer Tragstruktur 110', welche beispielsweise als Tragstruktur für das Niederschlagsrohrbündel 100 gemäß der Figur 1 zum Einsatz kommen kann. In den Figuren 3, 4 und 5 ist lediglich ein Abschnitt der Tragstruktur 110 beispielhaft dargestellt, um den Aufbau der Tragstruktur 110' zu erläutern.

Bei dieser Ausführungsform ist die Tragstruktur 110' selbst modular ausgebildet und weist mehrere, insbesondere eine Vielzahl von Teilen 160 auf, von denen jeweils wenigstens zwei, vorzugsweise wenigstens drei Teile 160.1, 160.2, 160.3 einen Umfangsabschnitt wenigstens einer der Durchgangsöffnungen 140 bildet, so dass durch die Teile 160.1, 160.2, 160.3 im zusammengebauten Zustand der Innenumfang der Durchgangsöffnung 140.1 gebildet ist.

Bevorzugt sind die Teile 160 mittels Schweißen, Nieten und/oder Kleben miteinander verbunden. In dem Ausführungsbeispiel der Tragstruktur 110' gemäß der Figuren 3, 4 und 5 sind die Teile 160 mittels Punktschweißen miteinander verbunden, was anhand von Schweißpunkten 170 ersichtlich ist.

Alternativ können die Teile 160 auch lösbar gegeneinander gehalten sein, beispielsweise mittels Formschlussmitteln und/oder Kraftschlussmitteln. Beispielsweise können Schraubelemente vorgesehen sein, mittels welchen einander benachbarte Teile 160 miteinander verschraubt sind.

Die Figur 4 zeigt einen Ausschnitt der Tragstruktur 110' gemäß der Figur 3 anhand mehrerer zusammengebauter Teile 160, wobei beispielhaft ein Niederschlagsrohr 1' in die Durchgangsöffnung 140.1 lösbar aufgenommen ist. Anhand der Figur 5 sind beispielhaft Anschlussmittel 200 dargestellt, mittels welchem das Niederschlagsrohr 1' lösbar an der Tragstruktur 110' gehalten ist.

Wie aus der Figur 5 ersichtlich ist, können die Anschlussmittel 200 durch einen Bajonettverschluss 210 gebildet sein. Der Bajonettverschluss 210 ist beispielsweise durch eine in axialer Richtung bezüglich der Durchgangsöffnung 140.1 bzw. Einsteckaufnahme verlaufende Fügenut 180 oder einen Fügekanal und eine quer dazu verlaufende Rastnut 190 oder Rastkanal gebildet, welche an der Tragstruktur 110, insbesondere wenigstens einem der Teile 160, ausgebildet sind. Der Bajonettverschluss 210 weist ferner wenigstens einen Vorsprung 17 auf, welcher an dem Niederschlagsrohr 1' ausgebildet, beispielsweise daran angeformt ist.

Bei dem Zusammenbau des Niederschlagsrohres 1' mit der Tragstruktur 110' wird das Niederschlagsrohr 1' mit einem Ende in die Durchgangsöffnung 140.1 eingeführt, wobei der Vorsprung 17 des Niederschlagsrohres 1' beim Einschieben des Niederschlagsrohres 1' in die Fügenut 180 eingeführt wird. Das Niederschlagsrohr 1' wird dann soweit in die Durchgangsöffnung 140.1 eingeschoben, bis der Vorsprung 17 den Eingangsbereich der Rastnut 190 erreicht. Durch Verdrehen des Niederschlagsrohres 1' relativ gegenüber der Tragstruktur 110' wird der Vorsprung 17 in die Rastnut 190 eingeführt und von dort in seine Endposition in der Rastnut 190 gebracht. Dadurch ist das Niederschlagsrohr 1' gegen ein Herausziehen aus der Durchgangsöffnung 140.1 gesichert und damit das Niederschlagsrohr 1 an der Tragstruktur 110' festgehalten bzw. befestigt.

Figur 6 zeigt eine mögliche Ausführungsform eines Niederschlagsrohres 1" für ein Niederschlagsrohrbündel eines Nasselektrofilters, welches beispielsweise in dem Niederschlagsrohrbündel 100 gemäß der Figur 1 zum Einsatz kommen kann. Auch kann das Niederschlagsrohr 1" gemäß der Figur 6 in einem Zusammenbau mit der Tragstruktur 110' gemäß der Figuren 3 bis 5 genutzt sein und insofern einen Teil der dort vorgesehenen Anschlussmittel 200, insbesondere den Vorsprung 17 des Bajonettverschlusses 210 aufweisen.

Das Niederschlagsrohr 1" gemäß der Figur 6 ist selbst modular aufgebaut und weist wenigstens zwei, vorzugsweise wenigstens drei Wandungsteile 2, 3 und 18 auf, welche jeweils einen Umfangsabschnitt 4, 5 und 19 des Innenumfangs 6 des Niederschlagsrohres 1" bilden und unter Ausbildung zumindest eines Teiles des Innenumfangs 6 des Niederschlagsrohres 1" miteinander verbunden werden können. Bevorzugt ist das Niederschlagsrohr 1" durch die Wandungsteile 2, 3 und 18 längsgeteilt. In der Darstellung gemäß der Figur 6 sind die Wandungsteile 2, 3 und 18 miteinander zusammengebaut und dadurch ist das Niederschlagsrohr 1" gebildet.

Das Niederschlagsrohr 1" weist Verbindungsmittel 7 auf, mittels welchen die jeweils benachbarten Wandungsteile 2, 3 bzw. 3, 18 bzw. 18, 2 miteinander verbunden sind, insbesondere lösbar verbunden sind, beispielsweise miteinander kraftschlüssig und/oder formschlüssig verbunden sind.

Figur 7 zeigt am Beispiel der einander benachbarten Wandungsteile 2 und 3 eine mögliche Ausführungsform der Verbindungsmittel 7. Wie daraus ersichtlich ist, können die Verbindungsmittel 7 durch eine Nut-/Federanordnung 8 gebildet sein, welche beispielsweise entlang einander gegenüberliegender Endbereiche oder freier Kanten 11 und 12 der Wandungsteile 2 und 3 ausgebildet sind.

Beispielsweise kann an einem Ende in Umfangsrichtung des Wandungsteiles 2 ein Federelement 9 der Nut-/Federanordnung 8 ausgebildet, insbesondere angeformt sein, und ein dazu entsprechendes Nutelement 10 an dem gegenüberliegenden umfangsseitigen Ende des Wandungsteiles 3 ausgebildet sein, insbesondere angeformt sein. Indem nunmehr das Federelement 9 in Eingriff gegen das Nutelement 10 gebracht wird, ist eine in radialer Richtung bezüglich des Niederschlagsrohres 1" wirkende Formschlussverbindung erreicht.

Um ein Lösen der Wandungsteile 2 und 3 voneinander zu verhindern, sind bevorzugt zusätzlich Sicherungsmittel 13 vorgesehen (Figur 6). Die Sicherungsmittel 13 weisen bevorzugt einen Materialabschnitt 14 auf, welcher an einem der benachbarten Wandungsteile 2 und 3, beispielsweise dem Wandungsteil 3, ausgebildet, insbesondere angeformt sein kann. Der Materialabschnitt 14 überragt das andere der benachbarten Wandungsteile 2 und 3, beispielsweise das Wandungsteil 2 umfangsseitig entlang eines Endes und greift mit einem Rastvorsprung 15 in eine Vertiefung 16, welche am Außenumfang des anderen Wandungsteiles 2 ausgebildet ist. Indem der Rastvorsprung 15 in die Vertiefung 16 in Rasteingriff gebracht wird, ist die Feder-Nut-Anordnung 8 gegen ein Lösen in radialer Richtung gesichert.

Bevorzugt erstrecken sich das Federelement 9 und das Nutelement 10 in Längsrichtung des Niederschlagsrohres 1" durchgehend. Bevorzugt erstrecken sich die Sicherungsmittel 13 in Längsrichtung des Niederschlagsrohres 1" durchgehend. Beispielsweise sind das Federelement 9 und das Nutelement 10 jeweils als in Längsrichtung des Niederschlagsrohres 1" sich erstreckendes Profil ausgebildet. Beispielsweise sind der Materialabschnitt 14 und der Rastvorsprung 15 zumindest teilweise als in Längsrichtung des Niederschlagsrohres 1" entsprechendes Profil ausgebildet, wobei bevorzugt die Vertiefung 16 in dem Außenumfang des zugehörigen Wandungsteiles 2 in Längsrichtung des Niederschlagsrohres 1" durchgehend profiliert ist.

Figur 8 zeigt eine weitere mögliche Ausführungsform eines Niederschlagsrohres 1''' für ein Niederschlagsrohrbündel eines Nasselektrofilters, welches beispielsweise in dem Niederschlagsrohrbündel 100 gemäß der Figur 1 zum Einsatz kommen kann. Auch kann das Niederschlagsrohr 1''' gemäß der Figur 8 in einem Zusammenbau mit der Tragstruktur 110' gemäß der Figuren 3 bis 5 genutzt sein und insofern einen Teil der dort vorgesehenen Anschlussmittel 200, insbesondere den Vorsprung 17 des Bajonettverschlusses 210 aufweisen. Das Niederschlagsrohr 1''' ist in der Figur 8 im Bereich der Verbindung zweier benachbarter Wandungsteile 2''' und 3''' im Querschnitt dargestellt.

Das Niederschlagsrohr 1''' unterscheidet sich von dem Niederschlagsrohr 1" gemäß der Figuren 6 und 7 unter anderem dadurch, dass ein separates Verbindungselement 20 vorgesehen ist, mittels welchem unter Zwischenschaltung die Wandungsteile 2''' und 3''' umfangsseitig miteinander verbunden werden können. In der Figur 8 sind die Wandungsteile 2''' und 3''' mittels des separaten Verbindungselementes 20 verbunden dargestellt.

Das Verbindungselement 20 kann in axialer Richtung des Niederschlagsrohres 1''' im Wesentlichen durchgehend verlaufen, beispielsweise als in axialer Richtung sich erstreckendes Profil ausgebildet sein. Das Verbindungselement 20 kann derart ausgebildet sein, dass es mit dem Wandungsteil 2''' eine Feder-Nut-Verbindung ausbildet und ebenso mit dem Wandungsteil 3'" eine Feder-Nut-Verbindung ausbildet.

Das Verbindungselement 20 kann dazu eine Aufnahme für ein umfangsseitiges Ende des Wandungsteiles 2''' und eine weitere Aufnahme für ein umfangsseitiges Ende des Wandungsteiles 3''' aufweisen, welche beispielsweise jeweils als Nutelement 10.1 bzw. 10.2 ausgebildet sind. Die Aufnahmen bzw. Nutelemente 10.1 und 10.2 können zueinander spiegelbildlich bezüglich einer Mittelachse 21 liegen, so dass die Öffnung der jeweiligen Aufnahme einander gegenüberliegend angeordnet sind. Die Wandungsteile 2''' und 3'" weisen jeweils an ihrem Endbereich ein entsprechendes Federelement 9 auf, welches in das zugehörige Nutelement 10.1 bzw. 10.2 einsteckbar ist.

Das Verbindungselement 20 weist bevorzugt Sicherungsmittel auf, durch welche die miteinander zu verbindenden Wandungsteile 2''' und 3''' gegen ein ungewolltes Lösen voneinander gesichert sind. Dazu weist das Verbindungselement 20 einen Materialabschnitt 14.1 auf, welcher das Wandungsteil 2''' in Umfangsrichtung entlang eines Endes übergreift und mit einem Rastvorsprung 15.1 in eine Vertiefung 16.1 am Außenumfang des Wandungsteiles 2'" in Rasteingriff bringbar ist bzw. gebracht ist. Bevorzugt weisen die Sicherungsmittel zusätzlich einen Materialabschnitt 14.2 auf, welcher das Wandungsteil 3''' in Umfangsrichtung entlang eines Endes übergreift und mit einem dort vorgesehen Rastvorsprung 15.2 in eine zugehörige Vertiefung 16.2 am Außenumfang des Wandungsteiles 3'" in Rasteingriff bringbar ist bzw. gebracht ist.

Wie aus Figur 8 ersichtlich ist, kann das Verbindungselement 20 bezüglich der Mittelachse 21 im Querschnitt gleichförmig, insbesondere spiegelbildlich aufgebaut sein. Dadurch können sowohl an dem Wandungsteil 2''' als auch an dem Wandungsteil 3'" das jeweilige Federelement 9 zueinander gleich ausgebildet sein. Die Wandungsteile 2'" und 3''' des Niederschlagsrohres 1 können dadurch zueinander als Gleichteile ausgebildet vorliegen.

Figur 9 zeigt eine weitere mögliche Ausführungsform eines Niederschlagsrohrbündels 100' für einen Nasselektrofilter, welches als modulares Rohrbündelsystem ausgebildet ist. Das Niederschlagsrohrbündel 100' hat mehrere Niederschlagsrohre und eine die Niederschlagsrohre als Bündel zusammenfassende Tragstruktur 110", an welcher die Niederschlagsrohre lösbar gehalten sind. In der Figur 9 ist ein Ausschnitt aus der Tragstruktur 110' im Bereich eines der Niederschlagsrohre in Schnittdarstellung durch den Querschnitt eines Niederschlagsrohres 50 und durch die Tragstruktur 110" dargestellt.

Das Niederschlagsrohr 50 kann modular aufgebaut sein und aus mehreren, beispielsweise drei Wandungsteilen 51, 52 und 53, bestehen, welche jeweils einen Umfangsabschnitt des Innenumfangs 6 des Niederschlagsrohres 50 bilden und unter Ausbildung eines Teiles des Innenumfangs 6 des Niederschlagsrohres 50 miteinander verbunden sind. Dazu können die zu den Figuren 1 bis 5 beschriebenen Verbindungsmittel 7 genutzt sein.

Die Durchgangsöffnung der Tragstruktur 110" bildet eine Einsteckaufnahme, in welche das Niederschlagsrohr 50 eingeschoben ist. Mittels eines Bajonettverschlusses 210' ist das Niederschlagsrohr 50 an der Tragstruktur 110" in axialer Richtung bezüglich der Längsachse 54 des Niederschlagsrohres 50, insbesondere der Mittelachse, formschlüssig gehalten. Der Bajonettverschluss 210' und die Durchgangsöffnung in der Tragstruktur 110", deren Abmessungen bevorzugt den Außenabmessungen des Niederschlagsrohres 50 entsprechen, bilden somit die Befestigung des Niederschlagsrohres 50 an der Tragstruktur 110" aus.

Bevorzugt ist der Bajonettverschluss 210' wenigstens einfach, vorzugsweise dreifach vorgesehen, wobei beispielsweise jedem Wandungsteil 51 bzw. 52 bzw. 53 jeweils einer der Bajonettverschlüsse 210' zugeordnet ist. Dadurch ist eine stabile und haltbare Befestigung des Niederschlagsrohres 50 an der Tragstruktur 110" in axialer Richtung erreicht. Bevorzugt ist der jeweilige Bajonettverschluss 210' außerhalb der jeweiligen Verbindungsmittel 7 angeordnet.

Der Aufbau des Bajonettverschlusses 210' ist in Figuren 10 und 11 beispielhaft dargestellt. Figuren 10 und 11 zeigen den Bereich A der Figur 9 in vergrößerter Darstellung, wobei die Figur 10 den Bereich A in einer Schnittdarstellung entlang der Schnittlinie B-B der Figur 9 und die Figur 11 den Bereich A der Schnittdarstellung gemäß der Figur 9 zeigt.

Die Tragstruktur 110" weist im Bereich der Berandung der Durchgangsöffnung für das Niederschlagsrohr 50 eine Fügenut 180' oder einen Fügekanal auf, welcher sich mit seiner Längserstreckung im Wesentlichen in Einführrichtung des Niederschlagsrohres 50 in die Durchgangsöffnung der Tragstruktur 110" erstreckt. Beispielsweise erstreckt sich die Fügenut 180' bzw. der Fügekanal mit seiner Längserstreckung in axialer Richtung bezüglich des Niederschlagsrohres 50. Die Fügenut 180' bzw. der Fügekanal mündet in eine Rastnut 190' bzw. einen Rastkanal, welcher quer zu der Fügenut 180' bzw. dem Fügekanal verläuft. Die Fügenut 180' bzw. der Fügekanal und die Rastnut 190' bzw. der Rastkanal bilden den der Tragstruktur 110" zugeordneten Teil des Bajonettverschlusses 210'. Der Teil des Bajonettverschlusses 210', welcher dem Niederschlagsrohr 50 zugeordnet ist, ist durch einen Vorsprung 55 gebildet, welcher an dem Niederschlagsrohr 50 angeformt oder daran angebunden ist. Der Vorsprung 55 kann eine Rastnase, Rastnoppe oder dergleichen Rastelement sein, beispielsweise mit einem zylinderförmigen Querschnitt.

Der Bajonettverschluss 210' wird in gleicher Weise erzeugt, wie bereits zu dem Bajonettverschluss 210 gemäß der Figur 5 beschrieben ist. Das Niederschlagsrohr 50 wird in Richtung gemäß Pfeil 300 in die Durchgangsöffnung der Tragstruktur 210' eingeführt und dabei der Vorsprung 55 in die Fügenut 180' eingeführt. Durch Verdrehen des Niederschlagsrohres 50 relativ gegenüber der Tragstruktur 110" in Richtung gemäß Pfeil 310 gelangt der Vorsprung 55 von der Fügenut 180' in die Rastnut 190', durch welche die formschlüssige Verbindung in axialer Richtung und damit der Bajonettverschluss 210'realisiert ist.

Beispielsweise bildet ein Endbereich der Rastnut 190' bzw. des Rastkanales eine Endposition E für den Vorsprung 55. In der Figur 10 ist der Vorsprung 55 beispielhaft in verschiedenen Positionen in der Fügenut 180' sowie in der Rastnut 190' dargestellt, um den Verlauf des Vorsprunges 55 beim Aufbau des Bajonettverschlusses 210' aufzuzeigen. Die Figur 11 zeigt den Vorsprung 55 einmal eingeführt in die Fügenut 180' und beispielhaft in der Endposition E in der Rastnut 190', wenn der Bajonettverschluss 210' hergestellt ist.

Die Rastnut 190' bzw. der Rastkanal kann sich in der Längserstreckung zumindest bis in den Bereich des Längenabschnittes verjüngen, durch welchen die Endposition E gebildet ist, wie aus der Figur 10 ersichtlich ist. Zusätzlich kann die Rastnut 190' bzw. der Rastkanal eine Arretierung 56 an wenigstens einer Seitenwandung oder an sich gegenüberstehenden Seitenwandungen aufweisen, um den Vorsprung 55 in der Endposition E zu halten. Die Arretierung 56 kann durch eine Aufwulstung oder Aufwölbung an der Seitenwandung oder beiden Seitenwandungen gebildet sein. Die Aufwölbung 56 kann eine lineare Erstreckung aufweisen. Auch kann die Aufwölbung 56 ergänzend oder alternativ punktuell ausgebildet sein.

### Bezugszeichenliste

- 1: Niederschlagsrohr
- 1': Niederschlagsrohr
- 1": Niederschlagsrohr
- 1''': Niederschlagsrohr
- 2: Wandungsteil
- 2'": Wandungsteil
- 3: Wandungsteil
- 3'": Wandungsteil
- 4: Umfangsabschnitt
- 5: Umfangsabschnitt
- 6: Innenumfang
- 7: Verbindungsmittel
- 8: Feder-Nut-Anordnung
- 9: Federelement
- 10: Nutelement
- 10.1: Nutelement
- 10.2: Nutelement
- 11: Kante
- 12: Kante
- 13: Sicherungsmittel
- 14: Materialabschnitt
- 14.1: Materialabschnitt
- 14.2: Materialabschnitt
- 15: Rastvorsprung
- 15.1: Rastvorsprung
- 15.2: Rastvorsprung
- 16: Vertiefung
- 16.1: Vertiefung
- 16.2: Vertiefung
- 17: Vorsprung
- 18: Wandungsteil
- 19: Umfangsabschnitt
- 20: separates Verbindungselement
- 21: Mittelachse

- 50: Niederschlagsrohr
- 51: Wandungsteil
- 52: Wandungsteil
- 53: Wandungsteil
- 54: Längsachse
- 55: Vorsprung
- 56: Arretierung

- 100: Niederschlagsrohrbündel
- 100': Niederschlagsrohrbündel
- 110: Tragstruktur
- 110': Tragstruktur
- 110": Tragstruktur
- 120: Führungsteil
- 130: Führungsteil
- 140: Durchgangsöffnung
- 140.1: Durchgangsöffnung
- 150: Vorsprung
- 160: Teil
- 160.1: Teil
- 160.2: Teil
- 160.3: Teil
- 170: Schweißpunkt
- 180: Fügenut
- 180': Fügenut
- 190: Rastnut
- 190': Rastnut
- 200: Anschlussmittel
- 210: Bajonettverschluss
- 210': Bajonettverschluss

- 300: Pfeil
- 310: Pfeil

- E: Endposition

## Patentansprüche

1. Niederschlagsrohrbündel (100; 100') für einen Nasselektrofilter, insbesondere zur Abscheidung von Stäuben, Gasen und/oder Aerosolen aus Abgasen, mit mehreren Niederschlagsrohren (1; 1'; 1"; 1"'; 50) und einer die Niederschlagsrohre (1; 1'; 1"; 1"'; 50) tragenden und als Bündel zusammenfassenden Tragstruktur (110; 110'; 110"), welche wenigstens eine, vorzugsweise mehrere Einsteckaufnahmen (140; 140.1) aufweist, in welche wenigstens eines der Niederschlagsrohre (1; 1'; 1"; 1"'; 50) eingeführt ist, wobei das Niederschlagsrohrbündel (100; 100') als modulares Rohrbündelsystem ausgebildet ist, bei dem die Niederschlagsrohre (1; 1'; 1"; 1"'; 50) an der Tragstruktur (110; 110'; 110") mittels Anschlussmitteln (200) lösbar gehalten sind, wobei die Anschlussmittel (200) als Formschlussmittel ausgebildet sind, durch welche wenigstens eines der Niederschlagsrohre (1; 1'; 1"; 1"'; 50) gegenüber der Tragstruktur (110; 110'; 110") in axialer Richtung formschlüssig fest gehalten ist.

2. Niederschlagsrohrbündel nach Anspruch 1, **dadurch gekennzeichnet, dass** die Anschlussmittel (200) wenigstens ein Anschlusselement und wenigstens ein Gegenelement aufweisen, wobei das Anschlusselement an dem zugehörigen Niederschlagsrohr (1; 1'; 1"; 50) und/oder das Gegenelement an der Tragstruktur (110; 110'; 110") angeformt oder vormontiert sind.

3. Niederschlagsrohrbündel nach einem der Ansprüche 1 oder 2, **dadurch gekennzeichnet, dass** die Anschlussmittel (200) einen Bajonettverschluss (210; 210') aufweisen oder bilden, welcher durch eine in Einführrichtung (Pfeil 300) des Niederschlagsrohres (1'; 50) verlaufende Fügenut (180; 180') oder Fügekanal und eine quer dazu verlaufende Rastnut (190; 190') oder Rastkanal an der Tragstruktur (110'; 110") und einen darin eingeführten Vorsprung (17; 55) des zugehörigen Niederschlagsrohres (1'; 50) gebildet ist oder aufweist.

4. Niederschlagsrohrbündel nach Anspruch 3, **dadurch gekennzeichnet, dass** die Rastnut (190') oder der Rastkanal einen eine Endposition (E) für den Vorsprung (55) bildenden Längenabschnitt hat, wobei die Rastnut (190') oder der Rastkanal in seiner Längserstreckung zumindest bis in den Bereich des Längenabschnitts sich in ihrem Querschnitt verjüngt.

5. Niederschlagsrohrbündel nach einem der vorhergehenden Ansprüche, **dadurch gekennzeichnet, dass** zumindest einzelne der Niederschlagsrohre (1; 1'; 1"; 1"'; 50) ein Niederschlagsrohr (1"; 1"'; 50) sind, welches ein einzelnes Kunststoffrohr ist und als modulares Rohrsystem ausgebildet ist, aufweisend wenigstens zwei als Kunststoffteile ausgebildete Wandungsteile (2, 3; 2"', 3'''; 51, 52, 53), welche Kunststoff enthalten oder aus Kunststoff bestehen, jeweils einen Umfangsabschnitt (4, 5) des Innenumfangs (6) des Niederschlagsrohres (1"; 1"'; 50) bilden und unter Ausbildung zumindest eines Teiles des Innenumfangs (6) des Niederschlagsrohres (1"; 1"'; 50) mittels Verbindungsmitteln (7) miteinander verbunden sind, wobei die Verbindungsmittel (7) wenigstens eine oder mehrere miteinander in Eingriff gebrachte Nut- und Federanordnungen (8) entlang einander gegenüberliegender Kanten (11, 12) der Wandungsteile (2, 3; 2'", 3'"; 51, 52, 53) aufweisen, und aufweisend Sicherungsmittel (13), durch welche die miteinander verbundenen Wandungsteile (2, 3; 2'", 3'''; 51, 52, 53) gegen ein ungewolltes Lösen voneinander zumindest in eine Richtung gesichert sind.

6. Niederschlagsrohrbündel nach Anspruch 5, **dadurch gekennzeichnet, dass** die Verbindungsmittel (7) an den Wandungsteilen (2, 3) ausgebildet, insbesondere angeformt sind.

7. Niederschlagsrohrbündel nach Anspruch 5 oder 6, **dadurch gekennzeichnet, dass** durch die Verbindungsmittel (7) die Wandungsteile (2, 3) miteinander lösbar verbunden sind, insbesondere miteinander kraftschlüssig und/oder formschlüssig verbunden sind.

8. Niederschlagsrohrbündel nach einem der Ansprüche 5 bis 7, **dadurch gekennzeichnet, dass** die Verbindungsmittel (7) als Formschlussmittel ausgebildet sind, welche die Wandungsteile (2, 3) in radialer Richtung des Niederschlagsrohres (1") formschlüssig zusammenhalten.

9. Niederschlagsrohrbündel nach einem der Ansprüche 5 bis 8, **dadurch gekennzeichnet, dass** die Sicherungsmittel (13) einen Materialabschnitt (14) an einem der Wandungsteile (2, 3) aufweisen, welcher das eine Wandungsteil (3) in Umfangsrichtung entlang eines Endes übergreift und mit einem Rastvorsprung (15) in eine Vertiefung (16) am Außenumfang des anderen Wandungsteiles (2) in Rasteingriff gebracht ist.

10. Niederschlagsrohrbündel nach einem der Ansprüche 5 bis 9, **dadurch gekennzeichnet, dass** das Niederschlagsrohr (1") wenigstens drei Wandungsteile (2, 3, 18) umfasst, welche jeweils einen Umfangsabschnitt (4, 5, 19) des Innenumfangs (6) des Niederschlagsrohres (1") bilden, von denen jeweils benachbarte Wandungsteile (2, 3; 3, 18; 18, 2) unter Ausbildung zumindest eines Teiles des Innenumfangs (6) des Niederschlagsrohres (1") miteinander verbunden sind.

11. Verfahren zum Herstellen eines Niederschlagsrohrbündels (100; 100') nach einem der vorgehenden Ansprüche, bei dem die Niederschlagsrohre (1; 1'; 1"; 1"'; 50) und die Tragstruktur (110; 110'; 110") zu einem Zielort transportiert werden und dort mittels der als Formschlussmittel ausgebildeten Anschlussmittel (200) miteinander gemäß Anspruch 1 verbaut werden, wobei der Zielort die Baustelle für den Aufbau des Nasselektrofilters ist.

12. Verfahren nach Anspruch 11, **dadurch gekennzeichnet, dass** die Niederschlagsrohre (1; 1'; 1"; 1"'; 50) und die Tragstruktur (110; 110'; 110") zu dem genannten Zielort transportiert werden und dort wenigstens eines der Niederschlagsrohre (1; 1'; 1"; 1"'; 50), welches als Niederschlagsrohr (1"; 1"', 50) gemäß Anspruch 5 ausgebildet ist, aus den wenigstens zwei Wandungsteilen (2, 3; 51, 52, 53) mittels der Verbindungsmittel (7) und Sicherungsmittel (13) gemäß Anspruch 5 zusammengebaut wird und die Niederschlagsrohre (1; 1'; 1"; 1"'; 50) mit der Tragstruktur (110; 110'; 110") mittels der als Formschlussmittel ausgebildeten Anschlussmittel (200) gemäß Anspruch 1 verbaut werden.

13. Nasselektrofilter mit einem Niederschlagsrohrbündel (100; 100') nach einem der Ansprüche 1 bis 10.

## Claims

1. Precipitation tube bundle (100; 100') for a wet electrostatic filter, in particular for the separation of dusts, gases and/or aerosols from exhaust gases, having multiple precipitation tubes (1; 1'; 1"; 1'"; 50), and having a support structure (110; 110'; 110") which supports the precipitation tubes (1; 1'; 1"; 1'"; 50) and combines them in the form of a bundle and which has at least one, preferably multiple, insertion recesses (140; 140.1) into which at least one of the precipitation tubes (1; 1'; 1"; 1'"; 50) is introduced, wherein the precipitation tube bundle (100; 100') is designed in the form of a modular tube bundle system in which the precipitation tubes (1; 1'; 1''; 1"'; 50) are detachably held on the support structure (110; 110'; 110") by means of connection means (200), wherein the connection means (200) are designed in the form of form-fitting means by which at least one of the precipitation tubes (1; 1'; 1"; 1'"; 50) is held fixedly in a form-fitting manner with respect to the support structure (110; 110'; 110") in an axial direction.

2. Precipitation tube bundle according to Claim 1, **characterized in that** the connection means (200) have at least one connection element and at least one counterelement, wherein the connection element is moulded or pre-fitted on the associated precipitation tube (1; 1'; 1"; 50) and/or the counterelement is moulded or pre-fitted on the support structure (110; 110'; 110").

3. Precipitation tube bundle according to either of the Claims 1 and 2, **characterized in that** the connection means (200) have or form a bayonet closure (210; 210'), which is formed by or has a joining groove (180; 180') or joining channel, extending in the direction of introduction (arrow 300) of the precipitation tube (1'; 50), and a detent groove (190; 190') or detent channel, extending transversely with respect thereto, on the support structure (110'; 110") and a projection (17; 55), introducted therein, of the associated precipitation tube (1'; 50).

4. Precipitation tube bundle according to Claim 3, **characterized in that** the detent groove (190') or the detent channel has a length portion which forms an end position (E) for the projection (55), wherein the detent groove (190') or the detent channel narrows in cross section in its longitudinal extent at least as far as the region of the length portion.

5. Precipitation tube bundle according to one of the preceding claims, **characterized in that** at least some of the precipitation tubes (1; 1'; 1"; 1'"; 50) are a precipitation tube (1"; 1'"; 50) which is a single plastic tube and is designed in the form of a modular tube system having at least two wall parts (2, 3; 2"', 3'''; 51, 52, 53) designed in the form of plastic parts, which contain plastic or are composed of plastic, in each case form a circumferential portion (4, 5) of the inner circumference (6) of the precipitation tube (1"; 1'"; 50) and are interconnected by means of connection means (7) so as to form at least one part of the inner circumference (6) of the precipitation tube (1"; 1"'; 50), wherein the connection means (7) have at least one or more groove and tongue arrangements (8), brought into engagement with one another, along mutually opposite edges (11, 12) of the wall parts (2, 3; 2"', 3'"; 51, 52, 53), and having securing means (13) by way of which the interconnected wall parts (2, 3; 2"', 3'''; 51, 52, 53) are secured against unwanted detachment from one another at least in one direction.

6. Precipitation tube bundle according to Claim 5, **characterized in that** the connection means (7) are formed, in particular moulded, on the wall parts (2, 3) .

7. Precipitation tube bundle according to Claim 5 or 6, **characterized in that** the wall parts (2, 3) are detachably interconnected, in particular interconnected in a force-fitting and/or form-fitting manner, by way of the connection means (7).

8. Precipitation tube bundle according to one of Claims 5 to 7, **characterized in that** the connection means (7) are designed in the form of form-fitting means which hold together the wall parts (2, 3) in a form-fitting manner in a radial direction of the precipitation tube (1").

9. Precipitation tube bundle according to one of Claims 5 to 8, **characterized in that** the securing means (13) have, on one of the wall parts (2, 3), a material portion (14) which engages over the one wall part (3) in the circumferential direction along one end and which is brought into engagement with detent action by way of a detent projection (15) in a depression (16) on the outer circumference of the other wall part (2).

10. Precipitation tube bundle according to one of Claims 5 to 9, **characterized in that** the precipitation tube (1") comprises at least three wall parts (2, 3, 18) which in each case form a circumferential portion (4, 5, 19) of the inner circumference (6) of the precipitation tube (1"), of which in each case adjacent wall parts (2, 3; 3, 18; 18, 2) are interconnected so as to form at least one part of the inner circumference (6) of the precipitation tube (1").

11. Method for producing a precipitation tube bundle (100; 100') according to one of the preceding claims, in which the precipitation tubes (1; 1'; 1"; 1'"; 50) and the support structure (110; 110'; 110") are transported to a destination, and, there, are assembled together by means of the connection means (200), designed in the form of form-fitting means, on the basis of Claim 1, wherein the destination is the construction location for the construction of the wet electrostatic filter.

12. Method according to Claim 11, **characterized in that** the precipitation tubes (1; 1'; 1"; 1"'; 50) and the support structure (110; 110'; 110") are transported to the designated destination, and, there, at least one of the precipitation tubes (1; 1'; 1"; 1"'; 50), which is designed in the form of a precipitation tube on the basis of Claim 5, is assembled from the at least two wall parts (2, 3; 51, 52, 53) by means of the connection means (7) and securing means (13) on the basis of Claim 5 and the precipitating tubes (1; 1'; 1"; 1"'; 50) are assembled with the support structure (110; 110'; 110") by means of the connection means (200), designed in the form of form-fitting means, on the basis of Claim 1.

13. Wet electrostatic filter having a precipitation tube bundle (100; 100') according to one of Claims 1 to 10.

## Revendications

1. Faisceau de tubes de précipitation (100; 100') pour un électrofiltre par voie humide, en particulier pour la séparation de poussières, de gaz et/ou d'aérosols hors de gaz d'échappement, avec plusieurs tubes de précipitation (1; 1'; 1"; 1"'; 50) et une structure de support (110; 110'; 110") portant les tubes (1; 1'; 1"; 1"'; 50) et les rassemblant en faisceau, qui présente au moins un, de préférence plusieurs logement(s) d'insertion (140; 140.1), dans lesquels au moins un des tubes de précipitation (1; 1'; 1"; 1"'; 50) est introduit, dans lequel le faisceau de tubes de précipitation (100; 100') est formé par un système de faisceau de tubes modulaire, dans lequel les tubes de précipitation (1; 1'; 1"; 1"'; 50) sont retenus de façon démontable sur la structure de support (110; 110'; 110") au moyen de moyens de raccordement (200), dans lequel les moyens de raccordement (200) sont formés par des moyens d'emboîtement, par lesquels au moins un des tubes de précipitation (1; 1'; 1"; 1"'; 50) est maintenu par emboîtement en direction axiale par rapport à la structure de support (110; 110'; 110").

2. Faisceau de tubes de précipitation selon la revendication 1, **caractérisé en ce que** les moyens de raccordement (200) présentent au moins un élément de raccordement et au moins un élément opposé, dans lequel l'élément de raccordement et/ou l'élément opposé sont façonnés ou pré-montés respectivement sur le tube de précipitation correspondant (1; 1'; 1"; 50) ou sur la structure de support (110; 110'; 110").

3. Faisceau de tubes de précipitation selon une des revendications 1 ou 2, **caractérisé en ce que** les moyens de raccordement (200) présentent ou forment une fermeture à baïonnette (210; 210'), qui est formée par ou qui présente une rainure d'assemblage (180; 180') ou un canal d'assemblage s'étendant dans la direction d'introduction (flèche 300) du tube de précipitation (1'; 50) et une rainure d'encliquetage (190; 190') ou un canal d'encliquetage s'étendant transversalement à celle-ci sur la structure de support (110'; 110") et une saillie (17; 55) du tube de précipitation correspondant (1'; 50) introduite dans celle-ci.

4. Faisceau de tubes de précipitation selon la revendication 3, **caractérisé en ce que** la rainure d'encliquetage (190') ou le canal d'encliquetage comporte une partie longitudinale formant une position d'extrémité (E) pour la saillie (55), dans lequel la rainure d'encliquetage (190') ou le canal d'encliquetage décroît en section transversale dans son extension longitudinale au moins jusque dans la région de la partie longitudinale.

5. Faisceau de tubes de précipitation selon l'une quelconque des revendications précédentes, **caractérisé en ce qu'**au moins certains des tubes de précipitation (1; 1'; 1"; 1"'; 50) sont formés par un tube de précipitation (1"; 1"'; 50) qui est un tube en plastique individuel et est formé par un système de tubes modulaire, présentant au moins deux parties de paroi (2, 3; 2"', 3"'; 51, 52, 53) formées par des pièces en plastique, qui contiennent du plastique ou sont constituées de plastique, forment chacune une partie périphérique (4, 5) de la périphérie intérieure (6) du tube de précipitation (1"; 1"'; 50) et sont assemblées l'une à l'autre par des moyens d'assemblage (7) avec formation d'au moins une partie de la périphérie intérieure (6) du tube de précipitation (1"; 1"'; 50), dans lequel les moyens d'assemblage (7) présentent au moins un ou plusieurs ensembles de rainure et languette (8) engagées l'une dans l'autre le long de côtés opposés l'un à l'autre (11, 12) des parties de paroi (2, 3; 2"', 3"'; 51, 52, 53), et présentant des moyens de fixation (13), par lesquels les parties de paroi assemblées l'une à l'autre (2, 3; 2"', 3'"; 51, 52, 53) sont assurées contre un desserrage involontaire l'une de l'autre au moins dans une direction.

6. Faisceau de tubes de précipitation selon la revendication 5, **caractérisé en ce que** les moyens d'assemblage (7) sont formés, en particulier façonnés, sur les parties de paroi (2, 3).

7. Faisceau de tubes de précipitation selon la revendication 5 ou 6, **caractérisé en ce que** les parties de paroi (2, 3) sont assemblées l'une à l'autre de façon démontable par les moyens d'assemblage (7), en particulier sont assemblées l'une à l'autre par adhérence et/ou par emboîtement.

8. Faisceau de tubes de précipitation selon l'une quelconque des revendications 5 à 7, **caractérisé en ce que** les moyens d'assemblage (7) sont formés par des moyens d'emboîtement, qui solidarisent les parties de paroi (2, 3) par emboîtement en direction radiale du tube de précipitation (1").

9. Faisceau de tubes de précipitation selon l'une quelconque des revendications 5 à 8, **caractérisé en ce que** les moyens de fixation (13) présentent sur une des parties de paroi (2, 3) une partie matérielle (14), qui recouvre le long d'une extrémité une première partie de paroi (3) dans la direction périphérique et qui est engagée par encliquetage par une saillie d'encliquetage (15) dans un creux (16) à la périphérie extérieure de l'autre partie de paroi (2).

10. Faisceau de tubes de précipitation selon l'une quelconque des revendications 5 à 9, **caractérisé en ce que** le tube de précipitation (1") comprend au moins trois parties de paroi (2, 3, 18), qui forment respectivement une partie périphérique (4, 5, 19) de la périphérie intérieure (6) du tube de précipitation (1"), parmi lesquelles des parties de paroi respectivement voisines (2, 3; 3, 18; 18, 2) sont assemblées l'une à l'autre avec formation d'au moins une partie de la périphérie intérieure (6) du tube de précipitation (1").

11. Procédé de fabrication d'un faisceau de tubes de précipitation (100; 100') selon l'une quelconque des revendications précédentes, dans lequel on transporte les tubes de précipitation (1; 1'; 1"; 1"'; 50) et la structure de support (110; 110'; 110") au lieu de destination et on les y assemble au moyen des moyens de raccordement (200) constitués par des moyens d'emboîtement selon la revendication 1, dans lequel le lieu de destination est le chantier de construction de l'électrofiltre par voie humide.

12. Procédé selon la revendication 11, **caractérisé en ce que** l'on transporte les tubes de précipitation (1; 1'; 1"; 1"'; 50) et la structure de support (110; 110'; 110") au lieu de destination précité et on y assemble au moins un des tubes de précipitation (1; 1'; 1"; 1"'; 50), qui est formé par un tube de précipitation (1"; 1"'; 50) selon la revendication 5, qui est assemblé à partir des au moins deux parties de paroi (2, 3; 51, 52, 53) au moyen des moyens d'assemblage (7) et des moyens de fixation (13) selon la revendication 5 et on assemble les tubes de précipitation (1; 1'; 1"; 1"'; 50) à la structure de support (110; 110'; 110") au moyen des moyens de raccordement (200) formés par des moyens d'emboîtement selon la revendication 1.

13. Electrofiltre par voie humide avec un faisceau de tubes de précipitation (100; 100') selon l'une quelconque des revendications 1 à 10.
